# NEUE EUROPÄISCHE PATENTSCHRIFT

(11) **EP 0 498 954 B2**
(45) Veröffentlichungstag und Bekanntmachung des Hinweises auf die Entscheidung über den Einspruch: **29.11.2000**
(45) Hinweis auf die Patenterteilung: 20.09.1995
(21) Anmeldenummer: 91121009.4
(22) Anmeldetag: 07.12.1991
(51) Int. Cl.: B65D 47/06

(54) **Verschlusskappe für Kunststoffverschluss**
Closure cap for plastic closure
Capuchon de fermeture pour fermeture en matière plastique

(30) Priorität: 15.02.1991 DE 4104613
(43) Veröffentlichungstag der Anmeldung: 19.08.1992
(73) Patentinhaber: Jacob Berg GmbH & Co. KG, D-55253 Budenheim (DE)
(72) Erfinder: Krautkrämer, Günter Jakob, W-6501 Budenheim (DE)
(74) Vertreter: Weber, Dieter, Dr.

(56) Entgegenhaltungen:
- EP-A- 0 044 797
- EP-A- 0 269 499
- EP-A- 0 306 670
- EP-A- 0 345 502
- DE-A- 3 536 514
- DE-A- 3 730 225
- DE-A- 3 907 554
- US-A- 3 866 782

## Beschreibung

Die vorliegende Erfindung betrifft eine Verschlußkappe für einen Kunststoffverschluß, mit einer Schraubkappe, einem Bügel zum Hochziehen und einem Haltering, wobei der Haltering eine zylindrische Wand und einen am oberen Ende der zylindrischen Wand ringförmig nach innen ragenden Flansch aufweist, und durch die zylindrische Wand und den Flansch einen Behälterhals und einen Einsatzring des Verschlusses von außen und oben umgreift und mit seinem oberen äußeren Rand den Einsatzring am Behälterhals festhält, wobei Schraubkappe, Bügel und Haltering einstückig und mindestens teilweise durch von Hand zerreißbare Laschen miteinander verbunden sind, und wobei die Projektion des Bügels in die Ebene des Flansches nicht mit diesem Flansch und dem oberen Ende der zylindrischen Wand überlappt.

Eine derartige Verschlußkappe ist aus der DE-OS 37 30 225.6 bekannt. Bei der bekannten Verschlußkappe ist an der den Flansch bildenden Oberseite des Halteringes ein ringförmiger, gegebenenfalls teilweise unterbrochener Steg ausgebildet, welcher einen doppelten Ringbügel und eine Schraubkappe umfaßt, wobei der Ringbügel durch von Hand zerreißbare Laschen mit dem Steg verbunden ist. Der Ringbügel ist dabei als Doppelbügel ausgebildet und so geformt, daß er teilweise radial innerhalb des Steges liegt, teilweise jedoch auch entlang des Umfanges des in entsprechenden Teilbereichen unterbrochenen Steges verläuft. In diesen Bereichen kann der Ringbügel erfaßt und hochgebogen werden, wobei die Laschen zwischen Ringbügel und Steg zerreißen.

Für den Verbraucher ist bei einer derartigen Verschlußkonstruktion oft nur schwer zu erkennen, wie der Verschluß zu öffnen ist. Häufig wird versucht, den Haltering abzuschrauben, der jedoch entweder als Schnappring ausgebildet oder mit einer Verdrehsicherung ausgerüstet ist, so daß man ihn nicht abschrauben kann.

Aus der EP-A-269.499 ist ein Verschluß bekannt, der offensichtlich für ein Einprellen in Blechemballagen vorgesehen ist, d.h. in relativ genau definierte, am Rand nach innen umgebördelte Öffnungen in Blechplatten. Hierbei wird ein Sicherungsring mit radial nach außen weisenden Vorsprüngen in einen Verschlußeinsatz eingeschoben, wobei die Vorsprünge die flexible Wand des Einsatzringes des Verschlusses unterhalb des Öffnungsrandes in radialer Richtung nach außen drücken und somit den Verschluß bzw. den Einsatzring des Verschlusses am Behälter verrasten.

Der Sicherungsring erstreckt sich in axialer Richtung über den oberen Rand des Einsatzringes hinaus und umfaßt noch den oberen Rand einer Verschraubkappe mit Sicherungsbügel.

Aus der EP-A-044.797 ist ebenfalls ein zweiteiliger Verschluß, bestehend aus einem Verschlußeinsatz und einer Verschlußkappe mit Ringbügel bekannt, wobei hier jedoch kein Haltering für das Fixieren des Einsatzringes am Rand einer Behälteröffnung vorgesehen ist. Stattdessen weist der Einsatzring nach außen weisende Vorsprünge auf, die hinter dem Rand der Öffnung eines Blechbehälters verrasten. Zusätzlich ist bei einer Ausführungsform ein Flansch des Einsatzringes mit einem hochstehenden äußeren Rand versehen, der den Ringbügel umgibt und im Bereich von Grifflaschen des Ringbügels unterbrochen ist. Dabei ragen die Grifflaschen in radialer Richtung über den Außenrand des Flanschrandes hinaus.

Gegenüber diesem Stand der Technik liegt der vorliegenden Erfindung die Aufgabe zugrunde, die Verschlußkappe mit den eingangs genannten Merkmalen so zu gestalten, daß die Handhabung für den Verbraucher klarer zu erkennen und zu bewerkstelligen ist, wobei die Verschlußkappe auch möglichst materialsparend und einfach herstellbar sein soll.

Diese Aufgabe wird dadurch gelöst, daß das obere Ende der zylindrischen Wand und der Flansch den oberen Rand des Halteringes bilden und eine Unterbrechung für eine in radialer Richtung nach außen weisende Grifflasche des Bügels aufweisen.

Die Unterbrechung des Halteringes an seinem oberen Rand ist für den Benutzer augenfällig und läßt ihn sofort erkennen, daß der Verschluß an dieser Stelle durch Hochbiegen der Grifflasche zu öffnen ist, wobei dabei der gesamte Bügel hochgeklappt wird und eventuell vorhandene Reißlaschen zwischen Haltering und Bügel oder zwischen Schraubkappe und Bügel zerrissen werden. Die Schraubkappe kann dann zusammen mit dem Bügel nach oben aus dem Haltering herausgezogen werden, wobei eine Ausgießtülle eines entsprechenden Verschlußeinsatzes, auf welche die Schraubkappe aufgeschraubt ist, mit herausgezogen wird. Diese Ausgießtülle kann sich z. B. entweder an einem Balgverschluß oder an einem Teleskopverschluß befinden.

Dadurch, daß die Projektion des Bügels in die Ebene des oberen Randes des Halteringes nicht mit diesem oberen Rand des Halteringes überlappt, wird die Herstellung der Verschlußkappe beträchtlich vereinfacht, da nunmehr jeweils einteilige, in axialer Richtung der Verschlußkappe bewegbare Formwerkzeuge für die Herstellung der Kappe verwendet werden können. Dabei weisen auch der Oberboden der Schraubkappe und der Bügel keine Überlappung auf, wenn sie In dieselbe Ebene projiziert werden.

Wenn außerdem gemäß einer bevorzugten Ausführungsform der Erfindung der Bügel mit dem oberen Rand des Halteringes in einer Ebene liegt, kann die Herstellung in sehr einfacher Weise und materialsparend erfolgen, da nunmehr kein zusätzlicher Steg erforderlich ist. Bei praktischen Versuchen hat sich außerdem gezeigt, daß die kurze Unterbrechung am äußeren Rand des Halteringes für die Aufnahme der Grifflasche des Bügels der Stabilität des Halteringes keinen Abbruch tut. Der Haftering kann trotz dieser Unterbrechung an seinem oberen Rand in genau der gleichen Weise an dem Hals bzw. Rand eines entsprechenden Behälters gesichert werden, wie dies auch bei den bereits bekannten Verschlüssen mit Haltering geschieht.

Zweckmäßigerweise liegt auch der Boden bzw. Oberboden der Schraubkappe, die mit Ringbügel und Haltering einstückig ausgebildet ist, in derselben Ebene wie der Bügel und der obere Rand des Halteringes. Auch diese Gestaltung trägt zur Materialersparnis und zur einfachen Herstellung bei.

Bevorzugt ist eine Ausführungsform der Erfindung, bei welcher der Boden der Schraubkappe, der Bügel und der Haltering gemeinsam die Form eines an einer Stirnseite geschlossenen Hohlzylinders haben, wobei Aussparungen in dieser Stirnseite und im Zylindermantel derart vorgesehen sind, daß der Haltering durch den Zylindermantel und einen radial außen liegenden Teil der geschlossenen Stirnseite des Zylinders gebildet wird, daß der Bügel mit Ausnahme seiner Grifflasche im wesentlichen radial innerhalb des Halteringes liegt und daß der Boden der Schraubkappe von dem verbleibenden Teil der geschlossenen Stirnseite des Zylinders gebildet wird und mindestens teilweise radial innerhalb des Bügels liegt.

Die besonders einfache und materialsparende Herstellung einer solchen Ausführungsform ist bei dieser Gestaltung offensichtlich. Es muß also lediglich ein einfacher, hohlzylindrischer Körper mit einer geschlossenen Stirnseite hergestellt werden, wobei dann lediglich noch in der geschlossenen Stirnseite Aussparungen vorzusehen sind, die aufgrund ihrer entsprechenden Formgebung die einzelnen Teile voneinander trennen. Radial innerhalb dieser Aussparungen setzt noch ein weiterer Hohlzylinder mit Innengewinde als Teil der Schraubkappe an deren Boden an. Derartige Aussparungen können im Prinzip nachträglich gestanzt werden, vorzugsweise werden die Verschlußkappen jedoch in eine entsprechende Form gespritzt, die bereits alle erforderlichen Aussparungen bzw. Unterbrechungen vorsieht, welche gegebenenfalls an einzelnen Punkten durch von Hand zerreißbare raschen überbrückt werden.

Zweckmäßigerweise wird bei einer derartigen Ausführungsform in der Stirnseite des Hohlzylinders im Abstand vom Zylindermantel eine im wesentlichen kreisförmige Aussparung vorgesehen, welche außerdem beiderseits der Grifflasche in radialer Richtung bis zum Außenrand des Zylinders eine Erweiterung aufweist, wobei radial innerhalb dieser ersten Aussparung eine weitere, teilkreisförmige Aussparung symmetrisch zur Grifflasche vorgesehen ist, welche den Ringbügel in radialer Richtung nach innen und auch in Umfangsrichtung begrenzt.

Der Ringbügel ist also im wesentlichen ein zwischen zwei mindestens teilkreisförmigen Aussparungen gebildetes ringförmiges Teil, welches zusätzlich im Bereich der erwähnten Unterbrechung eine radial nach außen gerichtete Grifflasche aufweist. Dabei sind, wie bereits erwähnt, zwischen dem Bügel und dem Haltering von Hand zerreißbare Laschen vorgesehen, welche die erste Aussparung überbrücken. Zweckmäßigerweise braucht nur ein einziger Bügel vorgesehen zu werden, der im wesentlichen aus einem sich über mindestens 180° erstreckenden Ringbügel besteht, welcher an seiner Außenseite die symmetrisch zu seinen Enden, d.h. In der Mitte des Ringbügels liegende, Grifflasche aufweist.

Je nachdem, welche Kraft für das Herausziehen der Schraubkappe mit der Ausgießtülle des Verschlußeinsatzes erforderlich ist, kann es zweckmäßig sein, wenn der Bügel eine größere Dicke aufweist als der angrenzende Boden der Schraubkappe und gegebenenfalls auch dicker ist als das Material des radial außerhalb des Ringbügels liegenden Teiles des Halteringes. Dies ist durch eine entsprechende Gestaltung der Spritzgußform ohne nennenswerten Aufwand möglich.

Wahlweise kann die Verschlußkappe gemäß der vorliegenden Erfindung entweder einen Haltering aufweisen, der als Schnappring mit nach innen ragenden, wulstartigen Vorsprüngen ausgestaltet ist, oder aber als Schraubring mit Rückdrehsicherung ausgebildet ist.

Die Erfindung richtet sich außerdem auf komplette Kunststoffverschlüsse mit einem entsprechenden Verschlußeinsatz und einer vorstehend näher definierten Verschlußkappe. Desgleichen richtet sich die Erfindung auf einen, mit einer derartigen Verschlußkappe ausgestatteten Behälter.

Weitere Vorteile, Merkmale und Anwendungsmöglichkeiten der vorliegenden Erfindung werden deutlich anhand der folgenden Beschreibung bevorzugter Ausführungsformen und der dazugehörigen Figuren. Es zeigen:
- Figur 1: einen Teilquerschnitt durch eine erste Ausführungsform einer Verschlußkappe, zusammen mit einem Verschlußeinsatz an einem Behälterhals,
- Figur 2: eine Draufsicht von oben auf die Verschlußkappe nach Figur 1,
- Figur 3: eine Seitenansicht der Verschlußkappe mit Verschlußeinsatz gemäß Figur 1 von links ohne den Behälter
- Figur 4: einen Querschnitt durch eine zweite Ausführungsform der Erfindung, wobei der Haltering auf einen Behälterhals aufgeschraubt ist,
- Figur 5: die Draufsicht auf die Ausführungsform nach Figur 3,
- Figur 6: eine Seitenansicht entsprechend Figur 3 von der zweiten Ausführungsform der Erfindung und
- Figur 7: einen Schnitt durch die Verschlußkappe nach der ersten Ausführungsform entlang der Ebene VII-VII in Figur 2.

In Figur 1 erkennt man einen Verschlußeinsatz 20, der in einen Behälterhals 30 eingesetzt ist. Dabei liegt ein Flansch 21 eines Einsatzringes 22 auf dem Rand des Behälterhalses 30 auf. Der Einsatzring 22 ist über einen Balg 23 mit einer Ausgießtülle 24 verbunden, auf deren Außengewinde die Schraubkappe 2 aufgeschraubt ist. Die Verschlußkappe 1 besteht im einzelnen aus der radial innen liegenden Schraubkappe 2, einem die Schraubkappe 2 mindestens teilweise umgebenden Ringbügel 4 und dem Ringbügel und Schraubkappe umgebenden Haltering 5, wobei eine Lasche 7 des Ringbügels radial nach außen in eine entsprechende Unterbrechung des oberen Randes des Halteringes 5 hineinragt. Der Haltering 5 hält den Einsatzring 22 bzw. dessen Flansch auf dem Rand des Behälterhalses 30 fest. Die Schraubkappe 2 besteht aus dem Schraubkappenboden (kurz "Boden") 3, der mit dem Ringbügel und dem oberen Rand des Halteringes im wesentlichen in einer Ebene liegt, sowie aus einem zum Haltering 5 konzentrischen zylindrischen Ansatz 11 am Boden 3 mit einem Innengewinde sowie einem radial innerhalb hiervon liegenden, ebenfalls zylindrischen Dichtungsansatz 12. Der Boden 3 der Schraubkappe 2 bildet zusammen mit dem in derselben Ebene liegenden Ringbügel 4 und dem Haltering 5 insgesamt ein Teil in der Form eines an einer Stirnseite geschlossenen Hohlzylinders. Die Aussparungen 9a, 9b und die Unterbrechung 6, die in der ansonsten geschlossenen Stirnseite dieses Hohlzylinders und dem oberen Rand des Halteringes 5 vorgesehen sind, grenzen die einzelnen Elemente der Verschlußkappe gegeneinander ab, die im übrigen an einigen dafür vorgesehenen Stellen zu einer einstückigen Einheit miteinander verbunden sind.

Dabei sind die beiden Enden des Bügels 4 einstückig mit der Schraubkappe 2 verbunden, der Bügel 4 ist wiederum über von Hand zerreißbare Laschen 8 (siehe Figur 2) mit dem Haltering 5 verbunden. Der Haltering 5 besteht aus einer im wesentlichen zylindrischen Wand 5b, einem unteren Verstärkungsrand 5c und einem ringförmig nach Innen ragenden Bund bzw. Flansch 5a. Dieser Flansch 5a und der obere Rand der Zylinderwand 5b weisen an einer Seite eine Unterbrechung auf, in welche eine Grifflasche 7 des Bügels 5 in radialer Richtung nach außen hineinragt. Dabei schließt der radial außen liegende Rand der Grifflasche 7 in etwa mit dem Umfang der Zylinderwand 5b ab.

Die Zylinderwand 5b weist auf der Innenseite einen im Querschnitt nasenförmigen, ringförmig umlaufenden Vorsprung 13 auf, so daß der Haltering 5 mit dem Vorsprung 13 beim Aufschieben auf den Behälterhals 30 hinter einem ringförmig umlaufenden, radial nach außen weisenden Vorsprung 31 an der Außenseite des Behälterhalses 30 verrastet. Der Vorsprung 13 und der Vorsprung 31 können wahlweise auch Unterbrechungen aufweisen.

Üblicherweise werden Verschlußkappe 1 und Verschlußeinsatz 20 nach ihrer Herstellung miteinander verbunden und in der in Figur 1 dargestellten Form geliefert und so als Einheit nach dem Füllen des Behälters auf den Behälterhals 30 aufgepreßt, wobei der Vorsprung 13 hinter dem Vorsprung 31 verrastet.

In Figur 2 erkennt man deutlich den einstückigen Zusammenhalt von Haltering 5, Ringbügel 4 und Schraubkappe 3. Der äußere Kreis entspricht dem Außenumfang des Verstärkungsringes 5c. Der nächst innenliegende Kreis entspricht der äußeren Zylinderwand 5b des Halteringes 5, an deren oberen Rand sich ein flanschartig nach innen ragender ebener Teil 5a anschließt. Dieser Teil 5a und auch der obere Rand der Zylinderwand 5b weisen, wie man im linken Teil der Figur 2 erkennt, eine Unterbrechung 6 auf, in welche eine Grifflasche 7 hineinragt, die sich von dem Ringbügel 4 aus in radialer Richtung nach außen erstreckt. Dabei folgt der Außenrand der Grifflasche 7 der Kontur der Zylinderwand 5. Die Schnittebene, entlang welcher der Verschluß in Figur 1 dargestellt ist, verläuft im Bereich der Grifflasche 7.

Der Haltering 5 bzw. das Flanschteil 5a des Halteringes 5 ist nur über die Laschen 8 mit dem Ringbügel 4 und über diesen indirekt auch mit der Schraubkappe 2 verbunden. Im übrigen erstreckt sich eine kreisförmige Aussparung 9a um den Ringbügel 4 und die Schraubkappe 2 ringförmig herum, wobei beide Enden dieser Aussparung in radialer Richtung erweitert sind bzw. in die Unterbrechung 6 für die Grifflasche 7 übergehen.

Konzentrisch hierzu, jedoch auf einen Teilkreis von ca. 200° beschränkt, erstreckt sich eine zweite Aussparung 9b, die den hochklappbaren Teil des Ringbügels 4 von dem Boden 3 der Schraubkappe 2 trennt. Der Boden 3 der Schraubkappe 2 ist also in dem von der Aussparung 9b nicht erfaßten Kreissektor in radialer Richtung bis zur Aussparung 9a erweitert. In Figur 2 ist diese radiale Erweiterung 3' als außerhalb einer gestrichelten Linie liegender Teil des Kappenbodens 3 angedeutet. Der Ringbügel 4 setzt im Bereich der Enden der Aussparung 9b an dieser radialen Erweiterung 3' des Bodens 3 der Schraubkappe 2 an. Bei dieser Gestaltung bietet sich die Grifflasche 7 des Ringbügels 4 dem Benutzer unmittelbar zum Erfassen und Hochbiegen an, wobei die Laschen 8 zwischen Ringbügel 4 und dem Flanschteil 5a zerrissen werden. In den so hochgeklappten Ringbügel 4 können dann ein oder mehrere Finger eingeführt werden, woraufhin durch einen Zug an diesem Ringbügel 4 die Schraubkappe 2 zusammen mit der Ausgießtülle 24 aus dem Behälterhals herausgezogen wird. Der Balg 23 wird dabei nach außen gestülpt. Nun kann die Schraubkappe 2 abgeschraubt und nach Entfernen des Siegels 26 der Behälterinhalt durch die Ausgießtülle 24 geleert werden.

Ohne Zerreißen der Laschen 8 kann die Schraubkappe 2 nicht von der Ausgießtülle 24 gelöst werden. Die Vorsprünge 13 und 31 werden mit so knapper Passung ausgeführt, daß eine Manipulation durch Abhebeln des gesamten Verschlusses vom Behälterhals praktisch nicht ohne Zerstörung des Verschlusses bzw. der Laschen 8 möglich ist.

Figur 3 zeigt den Verschluß gemäß Figur 1 in einer Ansicht von links, jedoch ohne den Behälterhals. Man erkennt außer der Verschlußkappe 1 auch noch den Verschlußeinsatz 20, der aus der unten offenen Verschlußkappe 1 herausragt. Die Grifflasche 7 bietet sich zum Ergreifen und Hochheben auffällig an. Der Ringbügel 4 ist ansonsten, wie man auch in Figur 1 erkennt, etwas dicker als das übrige, radial innerhalb und außerhalb des Bügels 4 liegende Material der Verschlußkappe 1, so daß er eine entsprechend höhere Stabilität und insbesondere eine bessere Reißfestigkeit hat, so daß er den je nach der Art des Verschlusses aufzuwendenden Zugkräften zum Herausziehen der Ausgießtülle 24 auf jeden Fall standhält.

In Figur 4 erkennt man einen Schnitt durch eine zweite Ausführungsform der Erfindung, wobei die Schnittebene ebenso gelegt ist wie in Figur 1, wobei sich jedoch der Schnitt durch den gesamten Verschluß erstreckt. Auch bei dieser Ausführungsform ist wiederum ein Verschlußeinsatz 20 mit einem Balg 23 vorgesehen, wobei ein Einsatzring 22 des Verschlußeinsatzes in dichtendem Eingriff mit dem oberen Rand des Behälterhalses 30 steht.

Auf das Außengewinde der zentralen Ausgießtülle 24 ist wiederum die Schraubkappe 2 aufgeschraubt. Der wesentliche Unterschied zur erstgenannten Ausführungsform besteht im wesentlichen in der Gestaltung der Innenfläche des Zylindermantels 5b und oder des unteren Verstärkungsrandes 5c des Halteringes 5. Bei den in den Figuren 4 bis 6 dargestellten Ausführungsformen weist dieser Haltering 5 nämlich ein Innengewinde 14 auf, welches auf ein entsprechendes Außengewinde 32 des Behälterhalses 30 aufschraubbar ist. Dabei können an verschiedenen Stellen dieses Gewindes Drehsicherungen angeordnet sein, z.B. je eine Zahnreihe an der Innenseite des Zylindermantels bzw. des Verstärkungsrandes und an der Außenseite des Behälterhalses 30, wobei die Flanken dieser Zähne so verlaufen, daß sehr wohl ein Aufschrauben des Halteringes auf den Behälterhals, nicht jedoch ein Losdrehen in Gegenrichtung möglich ist.

Alle übrigen Einzelheiten des Aufbaues der Verschlußkappe stimmen im wesentlichen mit der ersten Ausführungsform überein. Der Boden 3 der zentralen Schraubkappe 2 ist also von einer teilkreisförmigen Aussparung umgeben, entlang deren Außenseite der Ringbügel 4 verläuft. Dieser ist wiederum durch eine im wesentlichen kreisförmig den Ringbügel 4 und die Schraubkappe 3 umfassende Aussparung 9a von dem Haltering 5 getrennt, wobei gegenüber von der Grifflasche 7 an dem radiai erweiterten Teil des Bodens 3 der Schraubkappe 2 und an dem dort radial nach innen ragenden Flanschrand 5a des Halteringes 5 ein Mitnehmer in Form eines Nockens 16 und einer Aussparung für den Eingriff des Nockens 16 vorgesehen ist,

Die Seltenansicht gemäß Figur 6 auf die Verschlußkappe gemäß Figur 4 und 5 unterscheidet sich von der in Figur 3 aus dem gleichen Blickwinkel dargestellten Ausführungsform nur durch die etwas abgewandelte Form des Halteringes, welcher wegen des an seiner Innenseite vorgesehenen Gewindes höher ist, für die Verdrehsicherung einen stufenförmigen Absatz und außerdem noch vertikale Verstärkungsrippen 15 aufweist.

Figur 7 zeigt nochmals schematisch einen Querschnitt durch eine Verschlußkappe mit Schnapprand entsprechend der ersten Ausführungsform, wobei die Schnittebene entlang der Linie VII-VII in Figur 2 verläuft. In dieser Schnittebene sind die drei wesentlichen Teile, aus denen die Verschlußkappe 1 besteht, nämlich die Schraubkappe 2, der Ringbügel 4 und der Haltering 5 deutlich erkennbar durch die Aussparungen 9a, 9b voneinander getrennt, die Aussparung 9a wird im ursprünglichen Herstellungszustand der Verschlußkappe 1 durch die bereits erwähnten Laschen 8 überbrückt, während der Ringbügel 4 mit seinen beiden Enden an der radialen Erweiterung 3' des Schraubkappenbodens 3 ansetzt.

Die erfindungsgemäße Verschlußkappe kann mit einer relativ geringen axialen Länge und mit einem minimalen Materialverbrauch hergestellt werden, wobei sie insgesamt dennoch eine hohe Stabilität hab Die Grifflasche ist in ihrer Funktion für den Benutzer sofort erkennbar, was die Handhabung des Verschlusses beträchtlich erleichtert. Die Verschlußkappe wird zunächst einstückig hergestellt, wobei jedoch später im Gebrauch der Haltering von dem Ringbügel und der inneren Schraubkappe getrennt wird. Die Schraubkappe 2 weist auf der Innenseite des Schraubkappenbodens 3 einen zylindrischen Ansatz 11 mit einem Innengewinde auf, dessen Maß dem Außengewinde der Ausgießtülle 24 des Verschlußeinsatzes 20 angepaßt ist, Außerdem ist konzentrisch zu dem zylindrischen Ansatz 11 noch ein kleinerer zylindrischer Dichtungsansatz 12 vorgesehen, der mit dem oberen Innenrand der Ausgießtülle 24 in dichtenden Eingriff tritt, wenn die Schraubkappe 3 ganz auf den Verschlußeinsatz 20 bzw. die Ausgießtülle 24 aufgeschraubt ist.

## Patentansprüche

1. Verschlußkappe für einen Kunststoffverschluß mit einer Schraubkappe (2), einem Bügel (4) zum Hochziehen und einem Haltering (5), wobei der Haltering eine zylindrische Wand (5b) und einen am oberen Ende der zylindrischen Wand ringförmig nach innen ragenden Flansch (5a) aufweist, und durch diese zylindrische Wand (5b) und den Flansch (5a) einen Behälterhals (30) und einen Einsatzring (22, 21) des Verschlusses von außen und oben umgreift und so den Einsatzring (22, 21) an dem Behälterhals (30) festhält, wobei Schraubkappe (2), Bügel (4) und Haltering (5) einstückig und mindestens teilweise durch von Hand zerreißbare Laschen (8) miteinander verbunden sind und wobei die Projektion des Bügels (4) in die Ebene des Flansches (5a) nicht mit diesem Flansch (5a) und dem oberen Ende der zylindrischen Wand (5b) überlappt, **dadurch gekennzeichnet, daß** das obere Ende der zylindrischen Wand (5b) und der Flansch (5a) den oberen Rand des Halteringes (5) bilden und eine Unterbrechung (6) für eine in radialer Richtung nach außen weisende Grifflasche (7) des Bügels (4) aufweisen.

2. Verschlußkappe nach Anspruch 1, dadurch gekennzeichnet, daß der Bügel (4) mit dem oberen Rand des Halteringes (5) in einer Ebene liegt.

3. Verschlußkappe nach Anspruch 1 oder 2, dadurch gekennzeichnet, daß der Boden (3) der Schraubkappe (2) in derselben Ebene wie der Bügel (4) und der obere Rand des Halteringes (5) liegt.

4. Verschlußkappe nach einem der Ansprüche 1 bis 3, dadurch gekennzeichnet, daß der Boden (3) der Schraubkappe (2), der Bügel (4) und der Haltering (5) gemeinsam die Form eines an einer Stirnseite geschlossenen Hohlzylinders haben, wobei Aussparungen (9a,b, 6) in dieser Stirnseite und im Zylindermantel (5b) derart vorgesehen sind, daß der Haltering (5) durch den Zylindermantel (5b) und einen radial unmittelbar innerhalb des Zylindermantels liegenden Teil (5a) der Zylinderstirnseite gebildet wird, daß der Bügel (4) mit Ausnahme seiner Grifflasche (7) im wesentlichen radial innerhalb des Halteringes (5) im wesentlichen in der Ebene der Stirnseite liegt und daß der Boden (3) der Schraubkappe (2) von dem verbleibenden Teil der geschlossenen Zylinderstirnseite gebildet wird und mindestens teilweise radial innerhalb des Bügels (4) liegt.

5. Verschlußkappe nach Anspruch 4, dadurch gekennzeichnet, daß in der Stirnseite des Hohlzylinders im Abstand vom Zylindermantel eine im wesentlichen kreisförmige Aussparung (9a) vorgesehen ist, welche beiderseits der Grifflasche (7) in radialer Richtung bis zum Außenrand des Zylinders eine Erweiterung hat, daß radial innerhalb dieser ersten Aussparung (9a) eine weitere, teilkreisförmige Aussparung (9b) symmetrisch zur Grifflasche (7) vorgesehen ist, welche den Bügel (4) in radialer Richtung nach innen begrenzt.

6. Verschlußkappe nach Anspruch 4 oder 5, dadurch gekennzeichnet, daß zwischen dem Bügel (4) und dem Haltering (5) die erste Aussparung (9a) überbrückende, von Hand zerreißbare Laschen (8) vorgesehen sind.

7. Verschlußkappe nach einem der Ansprüche 1 bis 6, dadurch gekennzeichnet, daß nur ein einziger Bügel (4) vorgesehen ist.

8. Verschlußkappe nach Anspruch 7, dadurch gekennzeichnet, daß der Bügel im wesentlichen aus einem sich über einen Bogen von mindestens 180° erstreckenden Ringbügel (4) besteht, der an seiner Außenseite eine symmetrisch zu den Enden des Bügels liegende Grifflasche (7) aufweist.

9. Verschlußkappe nach einem der Ansprüche 1 bis 8, dadurch gekennzeichnet, daß der Bügel (4) eine größere Dicke aufweist als der Kappenboden (3).

10. Verschlußkappe nach einem der Ansprüche 1 bis 9, dadurch gekennzeichnet, daß der Haltering als Schnappring mit nach innen ragenden, wulstartigen Vorsprüngen (10) ausgestaltet ist.

11. Verschlußkappe nach einem der Ansprüche 1 bis 9, dadurch gekennzeichnet, daß der Haltering als Schraubring mit Rückdrehsicherung ausgebildet ist.

12. Kunststoffverschluß mit einem Verschlußeinsatz, der eine Ausgießtülle mit einem Außengewinde aufweist, auf welches die Schraubkappe einer Verschlußkappe aufschraubbar ist, gekennzeichnet durch eine Verschlußkappe nach einem der Ansprüche 1 bis 10.

13. Behälter, gekennzeichnet durch einen Verschluß nach Anspruch 12.

## Claims

1. A closure cap for a plastics closure comprising a screw cap (2), a loop (4) for pulling up and a holding ring (5), wherein the holding ring has a cylindrical wall (5b) and a flange (5a) projecting annularly inwardly at the upper end of the cylindrical wall and by said cylindrical wall (5b) and the flange (5a) embraces a container neck (30) and an insert ring (22, 21) of the closure from the outside and above and thus retains the insert ring (22, 21) on the container neck (30), wherein the screw cap (2), the loop (4) and the holding ring (5) are connected together integrally and at least in part by tongues (8) which can be torn by hand and wherein the projection of the loop (4) into the plane of the flange (5a) does not overlap with the flange (5a) and the upper end of the cylindrical wall (5b), characterised in that the upper end of the cylindrical wall (5b) and the flange (5a) form the upper edge of the holding ring (5) and have an interruption (6) for a gripping tongue (7) of the loop (4), the gripping tongue facing outwardly in a radial direction.

2. A closure cap according to claim 1 characterised in that the loop (4) lies in one plane with the upper edge of the holding ring (5).

3. A closure cap according to claim 1 or claim 2 characterised in that the end portion (3) of the screw cap (2) lies in the same plane as the loop (4) and the upper edge of the holding ring (5).

4. A closure cap according to one of claims 1 to 3 characterised in that the end portion (3) of the screw cap (2), the loop (4) and the holding ring (5) are jointly in the form of a hollow cylinder which is closed at one end, wherein openings (9a, b, 6) are provided in said end and in the peripheral portion (5b) of the cylinder in such a way that the holding ring (5) is formed by the peripheral portion (5b) of the cylinder and a part (5a) of the end of the cylinder, which is directly radially inwardly of the peripheral portion of the cylinder, that the loop (4), with the exception of its gripping tongue (7), is disposed substantially radially within the holding ring (5) substantially in the plane of the end of the cylinder and that the end portion (3) of the screw cap (2) is formed by the remaining part of the closed end of the cylinder and is disposed at least partially radially within the loop (4).

5. A closure cap according to claim 4 characterised in that provided in the end of the hollow cylinder at a spacing from the peripheral portion of the cylinder is a substantially circular opening (9a) which has an enlargerent on both sides of the gripping tongue (7) in a radial direction to the outer edge of the cylinder, and that disposed radially within said first opening (9a) is a further part-circular opening (9b), in symmetrical relationship with the gripping tongue (7), which defines the loop (4) inwardly in a radial direction.

6. A closure cap according to claim 4 or claim 5 characterised in that tongues (8) which can be torn by hand and which bridge over the first opening (9a) are provided between the loop (4) and the holding ring (5).

7. A closure cap according to one of claims 1 to 6 characterised in that there is provided only one single loop (4).

8. A closure cap according to claim 7 characterised in that the loop substantially comprises a ring loop (4) which extends over an arc of at least 180° and which at its outward side has a gripping tongue (7) which is disposed symmetrically relative to the ends of the loop.

9. A closure cap according to one of claims 1 to 8 characterised in that the loop (4) is of greater thickness than the end portion (3) of the cap.

10. A closure cap according to one of claims 1 to 9 characterised in that the holding ring is in the form of a snap ring with inwardly projecting, bead-like projections (10).

11. A closure cap according to one of claims 1 to 9 characterised in that the holding ring is in the form of a screw ring with means for preventing unscrewing thereof.

12. A plastics closure having a closure insert which has a pouring spout with an external screwthread on to which the screw cap of a closure cap can be screwed, characterised by a closure cap according to one of claims 1 to 10.

13. A container characterised by a closure according to claim 12.

## Revendications

1. Capuchon de fermeture pour une fermeture en plastique, avec une capsule vissée (2), un étrier (4) destiné au relevage et une bague de blocage (5) dans lequel la bague de blocage présente une paroi cylindrique (5b) et une collerette (5a) annulaire faisant saillie vers l'intérieur formée à l'extrémité supérieure de la paroi cylindrique, et qui entoure par l'extérieur et par en haut au moyen de cette paroi cylindrique (5b) et de cette collerette (5a) un goulot (30) et une bague d'insertion (22, 21) de la fermeture, et de ce fait maintient en place la bague d'insertion (22, 21) contre le goulot (30), où la capsule vissée (2), l'étrier (4) et la bague de blocage (5) sont solidaires les uns des autres et liés les uns aux autres au moins partiellement par des languettes (8) arrachables à la main, et où la projection de l'étrier (4) dans le plan de la collerette (5a) n'est pas en chevauchement avec cette collerette (5a) et l'extrémité supérieure de la paroi cylindrique (5b), caractérisé en ce que l'extrémité supérieure de la paroi cylindrique (5b) et la collerette (5a) forment le bord supérieur de la bague de blocage (5) et elles présentent une interruption (6), destinée à une patte de préhension (7) de l'étrier (4), patte dirigée vers l'extérieur dans la direction radiale.

2. Capuchon de fermeture selon la revendication 1, caractérisé en ce que l'étrier (4) se trouve dans le même plan que le bord supérieur de la bague de blocage (5).

3. Capuchon de fermeture selon la revendication 1 ou 2, caractérisé en ce que le fond de la capsule vissée (2) se trouve dans le même plan que l'étrier (4) et le bord supérieur de la bague de blocage (5).

4. Capuchon de fermeture selon l'une des revendications 1 à 3, caractérisé en ce que le fond (3) de la capsule vissée (2), l'étrier (4) et la bague de blocage (5) ont en commun la forme d'un cylindre creux, fermé sur une face frontale, auquel cas des évidements (9a,b, 6) sont aménagés dans cette face frontale et dans la surface latérale cylindrique (5b) de façon que la bague de blocage (5) soit formée par la surface latérale cylindrique (5b) et une partie (5a), disposée radialement à l'intérieur, de la face frontale du cylindre; que l'étrier (4), à l'exception de sa patte de préhension (7), se trouve essentiellement radialement à l'intérieur de la bague de blocage (5), essentiellement dans le plan de la face frontale ; et que le fond (3) de la capsule vissée (2) est formée de la partie restante de la face frontale fermée du cylindre, et se trouve, au moins partiellement, radialement à l'intérieur de l'étrier (4).

5. Capuchon de fermeture selon la revendication 4, caractérisé en ce qu'on prévoit, dans la face frontale du cylindre creux, à distance de la surface latérale du cylindre, un évidement (9a), essentiellement circulaire, qui, des deux côtés de la patte de préhension (7), dans la direction radiale jusqu'au bord extérieur du cylindre, présente un évasement ; et que, radialement à l'intérieur de ce premier évidement (9a), est prévu un autre évidement (9b), partiellement circulaire, symétriquement par rapport à la patte d'arrachage (7), et qui délimite vers l'intérieur l'étrier (4) dans la direction radiale.

6. Capuchon de fermeture selon la revendication 4 ou 5, caractérisé en ce qu'on prévoit entre l'étrier (4) et la bague de blocage (5) des languettes (8), qui recouvrent le premier évidement (9a) et peuvent être arrachées à la main.

7. Capuchon de fermeture selon l'une des revendications 1 à 6, caractérisé en ce qu'on ne prévoit qu'un étrier unique (4).

8. Capuchon de fermeture selon la revendication 7, caractérisé en ce que l'étrier est essentiellement constitué d'un étrier annulaire (4), s'étendant sur un arc d'au moins 180°, étrier qui, sur sa face extérieure, comporte une patte de préhension (7) située symétriquement par rapport aux extrémités de l'étrier.

9. Capuchon de fermeture selon l'une des revendications 1 à 8, caractérisé en ce que l'étrier (4) a une épaisseur plus grande que le fond (3) du capuchon.

10. Capuchon de fermeture selon l'une des revendications 1 à 9, caractérisé en ce que la bague de blocage est configurée comme un circlips, avec des saillies (10) en forme de moulure, dépassant vers l'intérieur.

11. Capuchon de fermeture selon l'une des revendications 1 à 9, caractérisé en ce que la bague de blocage est conçue comme une bague filetée, avec une protection anti-retour.

12. Fermeture plastique avec un insert de fermeture, qui comporte un bec verseur avec filetage extérieur, sur lequel peut être vissée la capsule vissée d'un capuchon de fermeture, caractérisée par un capuchon de fermeture selon l'une des revendications 1 à 10.

13. Récipient caractérisé par une fermeture selon la revendication 12.
